# FASCICULE DE BREVET EUROPEEN

(11) **EP 0 445 029 B1**
(45) Date de publication et mention de la délivrance du brevet: **25.10.1995**
(21) Numéro de dépôt: 91400531.9
(22) Date de dépôt: 27.02.1991
(51) Int. Cl.: B65H 3/52

(54) **Dispositif d'alimentation d'une machine en feuilles de papier, à semelle de pression**
Papierbogenzuführvorrichtung mit Andrucksohle
Paper sheet feeding device with pressing member

(30) Priorité: 02.03.1990 FR 9002630
(43) Date de publication de la demande: 04.09.1991
(73) Titulaire: SOCIETE D'APPLICATIONS GENERALES D'ELECTRICITE ET DE MECANIQUE SAGEM, F-75783 Paris Cédex 16 (FR)
(72) Inventeur: Chevrolier, Guy, F-95740 Frepillon (FR); Ciccone, Jean-Michel, F-95520 Osny (FR)
(74) Mandataire: Bloch, Gérard

(56) Documents cités:
- EP-A- 0 280 210
- EP-A- 0 281 820
- EP-A- 0 374 826
- CH-A- 538 985
- DE-A- 3 439 844
- DE-U- 8 437 890
- JP-A-01 012 668
- US-A- 4 606 535

## Description

La présente invention a pour objet un dispositif pour alimenter une machine avec une suite de feuilles de papier disposées en une pile, comprenant des moyens de réception de la pile et des moyens de séparation de chacune des feuilles d'avec la pile.

Un tel dispositif trouve notamment son application pour des machines de bureau telles que des imprimantes, des photocopieurs et des télécopieurs, par exemple, les feuilles de papier étant, selon le cas, vierges ou déjà écrites.

On connaît déjà par DE-A-34 39 844, un dispositif du type défini ci-dessus et ayant les caractéristiques du préambule de la revendication 1, dans lequel :
- les moyens de réception de la pile sont agencés pour que celle-ci se trouve en position inclinée afin d'être entraînée, sous l'effet de son propre poids, vers les moyens de séparation,
- les moyens de séparation comprennent un cylindre d'entraînement coopérant par friction avec la face libre d'une des deux feuilles d'extrémité de la pile, et, sur le trajet des feuilles ainsi entraînées, une lame souple, pressée contre ledit cylindre d'entraînement par une semelle de pression rigide pour retenir, par friction, les feuilles autres que celle coopérant avec le cylindre d'entraînement,
   la semelle de pression étant montée mobile avec deux degrés de liberté.

Dans un tel dispositif, toutefois, la semelle de pression est montée mobile en rotation autour d'un axe horizontal et perpendiculaire au sens d'entraînement des feuilles et en translation sensiblement perpendiculairement au sens d'entraînement des feuilles.

Il n'est toutefois pas possible dans un tel dispositif d'assurer une pression constante et reproductible de la lame souple sur les feuilles, sans imposer des tolérances de fabrication sévères.

La présente invention vise à pallier cet inconvénient.

A cet effet, elle a pour objet un dispositif selon la revendication 1.

C'est grâce à l'articulation à la cardan que la semelle de pression se met parfaitement en place pour assurer une pression constante et reproductible sur les feuilles.

Avantageusement, ladite semelle de pression comporte deux arêtes saillantes perpendiculaires au trajet des feuilles, en contact avec ladite lame souple.

Ainsi, la pression sur les feuilles se produit dans des zones imposées par les arêtes saillantes, et elle est donc mieux maîtrisée.

Dans la forme de réalisation préférée, ladite semelle de pression est pourvue de deux ailes lui donnant la forme d'un étrier, les ailes étant pourvues d'une lumière oblongue dans laquelle s'engage une extrémité de l'axe reliée à la lame.

Avantageusement, il est prévu des moyens élastiques de rappel des feuilles contre le cylindre d'entraînement.

Dans ce cas, la force de frottement sous l'effet de laquelle la feuille est entraînée est constante. Il en résulte notamment un mouvement régulier de la feuille entraînée.

Avantageusement encore, le cylindre d'entraînement est entraîné en rotation autour de son axe, la première génératrice dudit cylindre en contact avec ladite lame souple est disposée après les moyens élastiques de rappel sur le trajet des feuilles et la distance entre les deux est vue, depuis l'axe du cylindre sous un angle compris entre sensiblement 10 degrés et sensiblement 30 degrés.

Ces caractéristiques améliorent encore l'efficacité de la lame souple de retenue, comme cela sera mieux compris dans la suite.

Dans la forme de réalisation préférée, la surface de friction des moyens d'entraînement est réalisée dans un matériau dont le coefficient de frottement relativement au papier est supérieur à sensiblement l'unité, et la lame souple de retenue est réalisée dans un matériau dont le coefficient de frottement relativement au papier est inférieur à sensiblement l'unité, et la dimension, dans une direction perpendiculaire à celle du trajet des feuilles, de la surface de friction des moyens de retenue est notablement inférieure à celle de la surface de friction des moyens d'entraînement, dans la même direction.

Avantageusement, le cylindre d'entraînement est tangent selon une de ses génératrices à la feuille d'extrémité avec laquelle il coopère, et la lame souple est disposée pour former un angle avec les feuilles de la pile autres que celle coopérant avec le cylindre d'entraînement.

Cette forme de réalisation est particulièrement simple, sûre, et d'un prix de revient relativement bas.

La présente invention sera mieux comprise à la lecture de la description suivante de la forme de réalisation préférée du dispositif de l'invention, faite en se référant aux dessins annexés, sur lesquels :
- la figure 1 représente une vue de côté en coupe, simplifiée, d'un dispositif d'alimentation d'une machine de bureau en feuilles de papier,
- la figure 2 représente une vue de face, simplifiée, du dispositif de la figure 1,
- la figure 3 représente une vue de face, en coupe simplifiée, de la semelle de pression du dispositif de la figure 1 et
- la figure 4 représente une vue du dispositif de la figure 1 en cours de fonctionnement.

En se référant aux figures 1 à 3, un dispositif pour alimenter une machine de bureau, ici un télécopieur, avec une suite de feuilles de papier disposées en pile est maintenant décrit.

Le dispositif comprend un bac de réception de la pile 2 de feuilles de papier, dont le fond 1 est incliné par rapport à l'horizontale, de façon à ce que la pile 2 soit entraînée, sous l'effet de son propre poids, du côté du bord horizontal inférieur 11 du bac 1.

Le long de ce bord 11 est disposé un ensemble destiné à séparer chacune des feuilles d'avec la pile 2. Cet ensemble comprend notamment un cylindre 3, circulaire et d'axe parallèle au bord 11, disposé ici pour que la feuille 21 la plus basse de la pile 2 soit sensiblement tangente à la surface du cylindre 3.

La surface du cylindre 3 est ici réalisée en caoutchouc de dureté inférieure à sensiblement 30 shores A, et son coefficient de frottement par rapport au papier est de l'ordre de 1,2. La dimension du cylindre 3 le long de son axe est au moins de l'ordre de grandeur de la dimension des feuilles dans la même direction. Le cylindre 3 est entraîné en rotation autour de son axe par un moteur et un mécanisme d'entraînement approprié, dans le sens indiqué par la flèche 33, qui correspond à l'entraînement par friction de la feuille 21 hors du bac.

Des lames métalliques 32, ici au nombre de 2, rappellent de façon élastique, les feuilles de la pile 2 contre le cylindre 3. Les lames 32 s'étendent chacune dans un plan formant avec le plan du fond 1 du bac un angle aigu α, et leurs extrémités pressent les feuilles de la pile 2 en des points situés sensiblement sur la génératrice T de tangence entre le cylindre 3 et la feuille 21. Les lames 32 ont ici des extrémités recourbées, notamment afin de ne pas endommager les feuilles, ou, en l'absence de feuilles, la surface du cylindre 3.

Les lames 32 sont fixées sur la partie supérieure 12 du bac de réception, qui forme avec le fond 1 un angle inférieur à l'angle α, contribuant ainsi à séparer les feuilles de la pile 2.

Une lame de caoutchouc 4, ici de dureté de l'ordre de 60 shores A, et de coefficient de frottement par rapport au papier égal à 0,9, est montée fixe en appui contre le cylindre 3. La zone de contact entre la lame 4 et le cylindre 3 s'étend sur le trajet de la feuille 21 lorsque celle-ci est entraînée par le cylindre 3. Ici, la lame 4 est fixée pour que sa face tournée du côté du cylindre 3 s'étende, dans sa partie supérieure, dans le même plan que les lames 32. Toutefois, du fait que la lame de caoutchouc 4 est plus longue que les lames métalliques 32, et du fait de sa souplesse différente, elle s'infléchit pour que la zone sur laquelle elle se trouve en contact avec le cylindre 3, délimitée par une génératrice du cylindre 3, ou génératrice de contact, notée C sur la figure 1, soit disposée après la génératrice T sur le trajet des feuilles et à distance de celle-ci. Ici, l'angle sous lequel est vue, depuis l'axe du cylindre 3, la portion du cylindre 3 comprise entre les génératrices C et T, est de l'ordre de 15 degrés. L'angle pourrait être compris entre sensiblement 10 degrés et sensiblement 30 degrés.

La lame souple 4 est pressée contre le cylindre 3 par une semelle de pression 5, rigide et montée mobile à deux degrés de liberté, de façon à ce que la lame souple 4 épouse la forme du cylindre 3 au-delà de la génératrice de contact C.

Comme cela apparaît sur la figure 3, la semelle de pression 5 est pourvue de deux ailes 53 et 54 qui lui donnent la forme d'un étrier. Chacune des ailes 53 et 54 est pourvue d'une lumière oblongue dans laquelle s'engage une extrémité 551 et 552 respectivement, d'un axe 55 parallèle à l'axe du cylindre 3. L'axe 55 comprend une partie renflée arrondie 553 qui vient en appui contre la semelle 5 elle-même. L'axe 55 est relié à une lame élastique encastrée 6 de mise en pression, qui presse ainsi la semelle 5 contre la lame 4.

La semelle 5 est donc mobile en rotation autour de l'axe 55 perpendiculaire au trajet des feuilles, et, grâce aux lumières oblongues de ses ailes 53 et 54, autour d'un axe parallèle à ce trajet. Chacune de ces rotations correspond à un degré de liberté, l'agencement qui vient d'être décrit formant une articulation de type "à la cardan" entre la semelle 5 et la lame élastique encastrée 6.

La semelle 5 comporte par ailleurs deux arêtes 51 et 52, parallèle à l'axe du cylindre 3, et donc perpendiculaires au trajet des feuilles, en contact avec la lame souple 4.

Comme le montre la figure 2, sur laquelle la semelle 5 n'a pas été représentée dans un souci de simplicité, la dimension de la lame 4, selon l'axe du cylindre 3, c'est-à-dire perpendiculairement au trajet des feuilles, est notablement inférieure à celle du rouleau 3, et la lame 4 s'étend dans la partie centrale du rouleau 3, les lames 32 étant disposées ici de part et d'autre de la lame 4.

Le dispositif qui vient d'être décrit fonctionne comme suit.

Lorsque le cylindre 3 est entraîné en rotation autour de son axe dans le sens de la flèche 33, la feuille 21 la plus basse de la pile est entraînée par friction de sa face inférieure libre avec le cylindre 3, du fait qu'elle se trouve rappelée par les lames métalliques 32 contre ce cylindre 3.

Si la feuille 21 glisse sans difficulté contre la feuille de la pile immédiatement supérieure, elle est seule à être entraînée. Toutefois, il est fréquent que la feuille 21 entraîne avec elle une ou plusieurs feuilles de la pile, notamment du fait que le coefficient de frottement entre les diverses feuilles de papier est trop élevé, ou encore du fait que les feuilles restent solidaires les unes des autres par les aspérités de leurs bords.

Une telle situation, où plusieurs feuilles de la pile 2 sont entraînées est représentée sur la figure 4, où il apparaît que la lame de caoutchouc 4, disposée sur le trajet des feuilles ainsi entraînées, retient les feuilles autre que la feuille 21 qui coopère avec le cylindre 3. La lame 4 retient les feuilles pour deux raisons. D'une part les feuilles autres que la feuille 21 forment avec la lame 4 un angle noté qui fait qu'elles ont tendance à rester bloquées contre la lame 4. Ceci est du notamment au décalage entre les génératrices T et C. D'autre part, si malgré tout la feuille disposée immédiatement au-dessus de la feuille 21 est entraînée dans la zone de contact entre la lame 4 et le cylindre 3, elle va se trouver retenue, par friction, par la lame 4.

En effet, dans le cas où seule la feuille 21 est entraînée entre la lame 4 et le cylindre 3, la force de frottement entre la lame 4 et la feuille 21 est inférieure à celle entre le cylindre 3 et la feuille 21, ce qui a pour conséquence l'entraînement de la feuille 21. Toutefois, la force de frottement de la lame 4 est suffisante pour retenir, par friction, toute feuille autre que celle qui coopère avec le cylindre 3.

Ainsi, la séparation de chacune des feuilles d'avec la pile 2 se trouve assurée par la coopération du cylindre 3 qui entraîne directement une seule feuille, et de la lame 4 qui retient les feuilles autres que celle directement entraînée, mais qui pourraient néanmoins s'être trouvées entraînées indirectement.

La semelle de pression 5, du fait de ses deux degrés de liberté, se met automatiquement en place, et assure une pression constante.

Naturellement, la présente invention n'est pas limitée à la forme de réalisation qui a été décrite, et il est notamment à la portée de l'homme de métier de déterminer, pour le cylindre 3 et la lame 4, des matériaux autres que ceux qui ont été décrits, en combinant les forces de frottement pour aboutir au résultat recherché. De bons résultats sont obtenus lorsque le coefficient de frottement de la lame 4 par rapport au papier est inférieur à l'unité, celui du cylindre 3 par rapport au papier étant supérieur à l'unité.

Par ailleurs, il serait possible de prévoir, au lieu de l'entraînement de la feuille de la pile disposée à son extrémité inférieure, un entraînement de la feuille disposée à l'extrémité supérieure de la pile, par friction avec sa face libre, qui serait alors la face supérieure de la feuille.

## Revendications

1. Dispositif pour alimenter une machine avec une suite de feuilles de papier disposées en une pile (2), comprenant des moyens de réception (1) de la pile et des moyens de séparation (3, 4) de chacune des feuilles d'avec la pile (2), dispositif dans lequel :
- les moyens de réception (1) de la pile (2) sont agencés pour que celle-ci se trouve en position inclinée afin d'être entraînée, sous l'effet de son propre poids, vers les moyens de séparation (3, 4), et,
- les moyens de séparation comprennent un cylindre d'entraînement (3) coopérant par friction avec la face libre d'une (21) des deux feuilles d'extrémité de la pile (2), et, sur le trajet des feuilles ainsi entraînées, une lame (4) souple, pressée contre ledit cylindre d'entraînement (3) par une semelle de pression (5) rigide pour retenir, par friction, les feuilles autres que celle (21) coopérant avec le cylindre d'entraînement (3),
la semelle de pression étant montée mobile avec deux degrés de liberté correspondant à deux rotations, l'une autour d'un axe parallèle au trajet des feuilles, l'autre autour d'un axe perpendiculaire à ce trajet et parallèle à l'axe du cylindre (3).
dispositif caractérisé par le fait que la semelle de pression (5) est reliée à une lame élastique encastrée (6) de mise en pression par l'intermédiaire d'une articulation à la cardan comprenant un axe (55) parallèle à l'axe du cylindre (3) et relié à ladite lame élastique encastrée (6).

2. Dispositif selon la revendication 1, dans lequel ladite semelle de pression (5) comporte deux arêtes (51, 52) saillantes perpendiculaires au trajet des feuilles, en contact avec ladite lame souple (4).

3. Dispositif selon l'une des revendications 1 et 2, dans lequel ladite semelle de pression (5) est pourvue de deux ailes (53, 54) lui donnant la forme d'un étrier, les ailes (53, 54) étant pourvues d'une lumière oblongue dans laquelle s'engage une extrémité (551, 552) de l'axe (55) relié à la lame (6).

4. Dispositif selon l'une des revendications 1 à 3, dans lequel il est prévu des moyens élastiques de rappel (32) des feuilles contre le cylindre d'entraînement (3).

5. Dispositif selon la revendication 4, dans lequel le cylindre d'entraînement (3) est entraîné en rotation autour de son axe, la première génératrice (C) dudit cylindre (3) en contact avec ladite lame souple (4) est disposée après les moyens élastiques de rappel (32) sur le trajet des feuilles et la distance entre les deux est vue, depuis l'axe du cylindre (3), sous un angle (β) compris entre sensiblement 10 degrés et sensiblement 30 degrés.

6. Dispositif selon l'une des revendications 1 à 5, dans lequel le cylindre d'entraînement (3) est tangent selon une de ses génératrices (T) à la feuille d'extrémité (21) avec laquelle il coopère.

7. Dispositif selon l'une des revendications 1 à 6, dans lequel ladite lame souple (4) est disposée pour former un angle (γ) avec les feuilles de la pile (2) autres que celle (21) coopérant avec le cylindre d'entraînement (3).

## Claims

1. Device for feeding a machine with a succession of sheets of paper disposed in a pile (2), comprising means (1) for receiving the pile and means (3, 4) for separating each of the sheets from the pile (2), in which device:
- the means (1) for receiving the pile (2) are arranged so that the latter is located in an inclined position so that it can be carried along, under the effect of its own weight, towards the separating means (3, 4), and
- the separating means comprise a take-up roller (3) which co-operates by friction with the free face of one (21) of the two end sheets of the pile (2), and, on the path of the sheets thus taken up, a flexible strip (4), pressed against the said take-up roller (3) by a rigid presser foot (5) in order by friction to retain the sheets other than the one (21) co-operating with the take-up roller (3),
the presser foot being mounted so as to be movable with two degrees of freedom corresponding to two rotations, one about an axis parallel to the path of the sheets and the other about an axis perpendicular to this path and parallel to the axis of the roller (3), characterised in that the presser foot (5) is connected to an embedded elastic strip (6) for exerting pressure through a Cardan joint comprising a shaft (55) parallel to the axis of the roller (3) and connected to the said embedded elastic strip (6).

2. Device as claimed in Claim 1, in which the said presser foot (5) has two fins (51, 52) projecting perpendicular to the path of the sheets, in contact with the said flexible strip (4).

3. Device as claimed in one of Claims 1 and 2, in which the said presser foot (5) is provided with two arms (53, 54) which give it the shape of a stirrup, the arms (53, 54) being provided with an oblong opening in which one end (551, 552) of the shaft (55) connected to the strip (6) engages.

4. Device as claimed in one of Claims 1 to 3, in which biasing elastic means (32) are provided for restoring the sheets against the take-up roller (3).

5. Device as claimed in Claim 4, in which the take-up roller (3) is driven in rotation about its axis, the first generating line (c) of the said roller (3) in contact with the said flexible strip (4) is disposed after the biasing elastic means (32) on the path of the sheets and the distance between the two is viewed from the axis of the roller (3) at an angle (β) of between approximately 10° and approximately 30°.

6. Device as claimed in one of Claims 1 to 5, in which the take-up roller (3) is tangent along one of its generating lines (T) to the end sheet (21) with which it co-operates.

7. Device as claimed in one of Claims 1 to 6, in which the said flexible strip (4) is disposed so as to form an angle (γ) with the sheets of the pile (2) other than the one (21) co-operating with the take-up roller (3).

## Patentansprüche

1. Vorrichtung zum Beschicken einer Maschine mit einer Folge von zu einem Stapel (2) aufgeschichteten Papierbögen, enthaltend eine Aufnahmeeinrichtung (1) für den Stapel und eine Entnahmeeinrichtung (3, 4) für jeden einzelnen der Bögen des Stapels, bei welcher Vorrichtung
- die Aufnahmeeinrichtung (1) für den Stapel derart gestaltet ist, daß dieser eine schräge Position einnimmt, derart, daß er sich unter dem Einfluß seines Eigengewichtes in Richtung auf die Entnahmeeinrichtung (3, 4) bewegt, und
- wobei die Entnahmeeinrichtung einen Mitnahmezylinder (3), der durch Reibung mit der freien Fläche eines (21) der beiden äußeren Bögen des Stapels (2) zusammenwirkt und in der Bewegungsbahn der auf diese Weise mitgenommenen Bögen eine elastische Lamelle (4) enthält, die von einer starren Druckplatte (5) gegen diesen Mitnahmezylinder (3) gedrückt wird, um die anderen Bögen außer demjenigen (21), der mit dem Mitnahmezylinder (3) zusammenwirkt, zurückzuhalten,
- wobei die Druckplatte mit zwei Freiheitsgraden entsprechend zwei Drehbewegungen beweglich gelagert ist, und zwar eine um eine Achse, die parallel zur Bewegungsbahn der Bögen liegt, und die andere um eine Achse, die senkrecht zu dieser Bewegungsbahn parallel zur Achse des Zylinders (3) liegt, dadurch gekennzeichnet, daß die Druckplatte (5) mittels eines Kardangelenks unter dem Einfluß einer elastischen, eingespannten Druckerzeugungslamelle (6) steht, welches Kardangelenk eine Achse (55), die parallel zur Achse des Zylinders (3) liegt, hat und mit dieser elastischen, eingespannten Lamelle (6) in Verbindung steht.

2. Vorrichtung nach Anspruch 1, bei der diese Druckplatte (5) zwei senkrecht zur Bewegungsbahn der Bögen vorspringende Kanten (51, 52) aufweist, die mit dieser elastischen Lamelle (4) in Kontakt sind.

3. Vorrichtung nach einem der Ansprüche 1 und 2, bei der diese Druckplatte (5) mit zwei Schenkeln (53, 54) versehen ist, die ihr die Form eines Bügels verleihen, wobei diese Schenkel (53, 54) jeweils mit einem Langloch versehen sind, in welches jeweils ein Ende (551, 552) der mit der Lamelle (6) in Verbindung stehenden Achse (55) eingreift.

4. Vorrichtung nach einem der Ansprüche 1 bis 3, bei der ein elastisches Rückfederelement (32) vorgesehen ist, um die Bögen gegen den Mitnahmezylinder (3) zu drücken.

5. Vorrichtung nach Anspruch 4, bei der der Mitnahmezylinder (3) um seine Achse in Drehung versetzbar ist, wobei die erste, mit dieser elastischen Lamelle (4) in Kontakt stehende Mantellinie (C) dieses Zylinders (3) in der Bewegungsbahn der Bögen hinter dem elastischen Rückfederelement (32) liegt, und wobei der Abstand zwischen diesen beiden ausgehend von der Achse des Zylinders (3) einem Winkel (β) entspricht, der zwischen im wesentlichen 10° und im wesentlichen 30° beträgt.

6. Vorrichtung nach einem der Ansprüche 1 bis 5, bei der der Mitnahmezylinder (3) entsprechend einer seiner Mantellinien (T) tangential zur dem äußeren Bogen (21) liegt, mit dem er zusammenwirkt.

7. Vorrichtung nach einem der Ansprüche 1 bis 6, bei der diese elastische Lamelle (4) so angeordnet ist, daß sie ausgenommen mit dem Bogen (21), mit dem der Mitnahmezylinder (3) zusammenwirkt, mit den anderen Bögen des Stapels (2) einen Winkel (8) bildet.
